# EUROPÄISCHE PATENTSCHRIFT

(11) **EP 0 779 383 B1**
(45) Veröffentlichungstag und Bekanntmachung des Hinweises auf die Patenterteilung: **04.09.2002**
(21) Anmeldenummer: 97103515.9
(22) Anmeldetag: 16.06.1993
(51) Int. Cl.: D01H 4/08, D01H 4/38

(54) **Vorrichtung zum Offenend-Spinnen**
Device for open-end spinning
Dispositiv de filature à bout libre

(30) Priorität: 01.07.1992 DE 4221179; 25.07.1992 DE 4224687; 12.03.1993 DE 4307785
(43) Veröffentlichungstag der Anmeldung: 18.06.1997
(62) Teilanmeldung aus: 93915637.8
(73) Patentinhaber: Rieter Ingolstadt Spinnereimaschinenbau AG, 85055 Ingolstadt (DE)
(72) Erfinder: Billner, Werner, 85053 Ingolstadt (DE); Schermer, Josef, 86673 Bergheim-Unterstall (DE)
(74) Vertreter: Bergmeier, Werner, Dipl.-Ing.

(56) Entgegenhaltungen:
- EP-A- 0 071 453
- EP-A- 0 301 581
- DE-A- 4 123 255

## Beschreibung

Die vorliegende Erfindung betrifft eine Vorrichtung zum Offenend-Spinnen, bei welchem die von einer Auflösevorrichtung kommenden Fasern nach Verlassen eines Faserspeisekanals einem umlaufenden, eine Gleitwand und eine Fasersammelrille aufweisenden Spinnrotor zugeführt werden, in welchem die Fasern in einer Fasersammelrille abgelegt und sodann in das Ende eines fortlaufend abgezogenen Fadens eingesponnen werden.

Bei einer bekannten Offenend-Spinnvorrichtung ist zur Anpassung an unterschiedliche Rotordurchmesser der Faserspeisekanal in mehrere, zueinander im Winkel angeordnete Längenabschnitte unterteilt (DE 37 34 544 A1 und WO A-79/00165), ohne daß dabei jedoch besondere Maßnahmen zur Optimierung der Faserablage auf der Fasersammelfläche des Spinnrotors getroffen werden. Die Folge hiervon sind je nach Rotordurchmesser und den in Abhängigkeit hiervon gewählten Umlenkungen der Fasern unterschiedliche Garnqualitäten.

Aufgabe der Erfindung ist es daher, die Einspeisung der Fasern in den Spinnrotor zu verbessern, so daß die aufgezeigten Nachteile vermieden und Garne hoher Qualität erzeugt werden.

Dies wird erfindungsgemäß dadurch erreicht, daß die aus dem Faserspeisekanal austretenden Fasern während ihres Ausbreitens in Umfangsrichtung des Spinnrotors zunächst im wesentlichen in einer Ebene komprimiert und dabei in Umlaufrichtung des Spinnrotors ausgebreitet und sodann als dünner Schleier über einen Teil des Umfangs des Spinnrotors auf dessen Gleitwand aufgespeist werden. Durch das Komprimieren des Faserstromes wird erreicht, daß die Fasern im wesentlichen auf einer Höhenlinie der Gleitwand des Spinnrotors abgelegt werden, auf welcher sie entlang gleiten, um schließlich in die Fasersammelrille zu gelangen. Außerdem wird der Faserstrom in Umlaufrichtung ausgebreitet, wobei die Geschwindigkeit reduziert wird. Die Luft, die im Spinnrotor zu dessen offenem Rand umgelenkt wird, wird somit verlangsamt, so daß ihr Einfluß auf die Fasern nachläßt und die Gefahr, daß Fasern von der Luft mitgerissen und über den offenen Rotorrand abgeführt werden, wesentlich reduziert wird. Durch das Ausbreiten der Fasern wird verhindert, daß sich die Flugbahnen der den Faserspeisekanal verlassenden Fasern kreuzen, so daß sich durch diese Art der Faserspeisung eine wesentlich geordnetere Faserablage auf der Gleitwand erreichen läßt.

Vorzugsweise wird vorgesehen, daß die Fasern in einer parallel zu der durch die Fasersammelrille gelegten Ebene komprimiert werden.

Prinzipiell können die Fasern der Gleitwand auch längs einer der Gleitwand vorgeschalteten konusförmigen Fläche zugeführt werden. Die Luft muß auf diese Weise sehr stark für ihre Abführung umgelenkt werden, so daß eine besonders gute Trennung von Fasern und Luft erzielt wird. Eine einfachere Konstruktion und eine exaktere Aufspeisung der Fasern auf die Gleitwand läßt sich erfindungsgemäß jedoch dadurch erzielen, daß die aus dem Faserspeisekanal austretenden Fasern beim Ausbreiten parallel zu der durch die Fasersammelrille gelegten Ebene geführt werden.

Vorzugsweise werden die Fasern der Gleitwand des Spinnrotors in Nähe des offenen Rotorrandes zugeführt. Überraschenderweise hat sich gezeigt, daß auf diese Weise eine Optimierung der Garnwerte erreicht wird.

Es hat sich gezeigt, daß es vorteilhaft sein kann zur Verbesserung des Ausbreitens der Fasern, wenn die aus dem Faserspeisekanal austretenden Fasern einem gebündelten Luftstrom ausgesetzt werden.

Besonders gute Spinnergebnisse werden erzielt, wenn erfindungsgemäß die aus dem Faserspeisekanal austretende Luft zwangsläufig in die Nähe der Gleitwand des Spinnrotors geleitet wird.

Die der Erfindung zugrundeliegende Aufgabe wird vorrichtungsmäßig bei einer Offenend-Spinnvorrichtung mit einem Spinnrotor und einem Faserspeisekanal, der zumindest zwei Längsabschnitte aufweist, deren Mittellinien im Winkel zueinander angeordnet sind und von denen der in Fasertransportrichtung letzte Längsabschnitt gegenüber einer Faserführungsfläche endet, dadurch gelöst, daß die in Verlängerung des vorletzten Längenabschnitts des Faserspeisekanals angeordnete Wand des letzten Längenabschnittes als Faserverteilfläche ausgebildet ist, die sich im wesentlichen senkrecht zu der durch die Mittellinien der beiden genannten Längenabschnitte festgelegten Ebene erstreckt. Durch diese Ausgestaltung des Faserspeisekanals werden die Fasern - im Gegensatz zum Stand der Technik, bei dem die Fasern aufgrund der konkaven Ausgestaltung dieser Wand des Faserspeisekanals in Form eines konzentrierten Faserstromes gesammelt werden - auf der sich quer zu der oben definierten Ebene erstreckenden Faserverteilfläche ausgebreitet. Durch diese Ausbreitung ist das Risisko, daß sich die Fasern während ihres Transportes in den Spinnrotor gegenseitig behindern, reduziert. Dies führt zu gleichmäßigeren Garnen mit höherer Festigkeit.

Je nach Breite der Faserverteilfläche und ihrer Anordnung zu dem ihr vorausgehenden Längenabschnitt des Faserspeisekanals ist eine Ausbildung der Faserverteilfläche als Planfläche besonders vorteilhaft, doch hat sich gezeigt, daß vor allem bei geringen Breiten bzw. kleinem Umlenkwinkel die Faserausbreitung auch dadurch begünstigt werden kann, daß die Faserverteilfäche als konvexe Fläche ausgebildet ist.

Vorzugsweise wird vorgesehen, daß die Faserverteilfläche sich mit zunehmendem Abstand vom vorletzten Längenabschnitt des Faserspeisekanals immer mehr verbreitert.

In zweckmäßiger Ausgestaltung des Erfindungsgegenstandes kann vorgesehen werden, daß die Länge der Faserverteilfäche maximal so groß ist wie die durchschnittliche Stapellänge der zur Verspinnung gelangenden Fasern. Hierdurch wird trotz günstiger Faserausbreitung verhindert, daß die längs der Faserverteilfäche gleitenden Fasern zu stark abgebremst werden. Um einem solchen Bremseffekt entgegenzuwirken, kann vorteilhafterweise vorgesehen werden, daß sich die Austrittsmündung des Faserspeisekanals längs der genannten Ebene verjüngt.

Um den angestrebten Faserausbreiteffekt zu optimieren, wird in zweckmäßiger Weiterbildung des Erfingungsgegenstandes vorgesehen, daß die Faserverteilfläche gegenüber dem vorletzten Längenabschnitt des Faserspeisekanals so angeordnet ist, daß die axiale Projektion des vorletzten Längenabschnittes des Faserspeisekanals voll auf die Faserverteilfläche des Faserspeisekanals fällt.

Die Faserführungsfläche, der die Fasern zugeführt werden, kann Teil eines Führungstrichters sein, der in die offene Seite des Spinnrotors ragt. Vorteilhafterweise jedoch ist die Faserführungsfläche Teil des Spinnrotors und wird durch dessen Innenwand gebildet.

Um Faserstauchungen zu vermeiden, soll der Winkel zwischen den beiden genannten Längenabschnitten des Faserspeisekanals nicht zu groß sein. Es hat sich gezeigt, daß gute Ergebnisse erzielt werden, wenn die beiden letzten Längenabschnitte des Faserspeisekanals einen Winkel zwischen 10° und 30° einschließen.

Um die Fasern der Faserverteilfläche mittig zuführen zu können, so daß eine optimale Faserverteilung erreicht wird, ist es von Vorteil, wenn die Mittellinien sämtlicher Längenabschnitte in ein und derselben Ebene liegen.

Es hat sich gezeigt, daß eine Intensivierung der Faserverteilung in Umfangsrichtung des Spinnrotors dadurch erreicht werden kann, daß der letzte Längenabschnitt des Faserspeisekanals in einen Radialschlitz einmündet, der eine sich zur Faserführungsfläche erstreckende Faserausbreitfläche aufweist, welche der Faserverteilfläche gegenüberliegt.

In einer alternativen Ausgestaltung der erfindungsgemäßen Vorrichtung ist erfindungsgemäß bei einer Offenend-Spinnvorrichtung mit einer Auflösevorrichtung, einem Spinnrotor mit einer Fasersammelrille, einer sich von der Fasersammelrille bis zu einem offenen Rand erstreckenden Gleitwand, einem sich von der Auflösevorrichtung in den Spinnrotor erstrekkenden Faserspeisekanal, der in einen zur Gleitwand des Spinnrotors hin offenen Ausnehmung einmündet, vorgesehen, daß die Ausnehmung als Radialschlitz ausgebildet ist, dessen Höhe - parallel zur Rotorachse gemessen - im Bereich seiner Austrittsmündung kleiner als die Höhe des Faserspeisekanals ist und welcher sich über einen wesentlichen Teil des Umfanges des Spinnrotors erstreckt. Auf diese Weise wird erreicht, daß die Fasern der Gleitwand als dünner Schleier zugeführt werden und die Luft sicher von den Fasern getrennt wird.

Als "Radialschlitz" ist nicht nur ein Schlitz zu verstehen, der sich längs einer rechtswinklig zur Rotorachse angeordneten Ebene erstreckt. Im Sinne der Erfindung umfaßt der Begriff auch Schlitze, die sich längs einer gegenüber der genannten Ebene geneigten Ebene erstrecken oder die durch kegelförmige Flächen begrenzt werden. Wesentlich für die Funktion eines derartigen Schlitzes ist lediglich, daß er in der Lage ist, Fasern mit einer in bezug auf die Rotorachse radialen Komponente gegen die Gleitwand des Spinnrotors oder gegen eine andere Faserführungsfläche zu leiten. Da die Fasern gegen die Faserverteilfläche und/oder Faserausbreitfläche geschleudert werden, sind diese Flächen oder ist zumindest eine von ihnen mit einem erhöhten Verschleißschutz versehen, damit die Lebens- und Einsatzdauer dieser Fläche erhöht wird.

Vorzugsweise wird vorgesehen, daß die Höhe der Austrittsmündung des Radialschlitzes bei kleinen Garnnummern niedriger ist als bei groben Garnnummern. Hierdurch wird es möglich, je nach Faserdurchsatz stets einen optimalen Schlitz vorzusehen.

In bevorzugter Ausführungsweise der erfinderischen Vorrichtung ist zur Erzielung eines besonders schmalen Faserschleiers die Anordnung der Austrittsmündung des Faserspeisekanals gegenüber dem Radialschlitz so getroffen, daß die Projektion des letzten Längenabschnittes des Faserspeisekanals voll in die dem Faserspeisekanal gegenüberliegende Faserausbreitfläche des Radialschlitzes fällt.

Prinzipiell kann sich der Schlitz von der Stelle, an welcher der Faserspeisekanal in ihn mündet, zur Austrittsmündung hin verjüngen, doch hat sich gezeigt, daß besonders gute Spinnergebnisse erzielt werden, wenn der Radialschlitz zwei parallele Führungsflächen aufweist, die die Rotorachse im Abstand voneinander schneiden. Dabei ist es von besonderem Vorteil, wenn die beiden Führungsflächen parallel zu der durch die Fasersammelrille gelegten Ebene verlaufen.

Damit die Fasern einen möglichst langen Gleitweg von der Aufspeise-Höhenlinie bis in die Fasersammelrille zurückzulegen haben, was sich vorteilhaft auf die Faserstreckung auswirkt, wird gemäß einer bevorzugten Ausführung des Erfindunsgegenstandes vorgesehen, daß der Radialschlitz in Nähe des offenen Randes des Spinnrotors in diesen mündet. Dabei hat es sich als vorteilhaft erwiesen, wenn der Abstand - parallel zur Rotorachse gemessen - der Führungsfläche des Radialschlitzes, die der durch die Fasersammelrille gelegten Ebene abgewandt ist, vom offenen Rand des Spinnrotors mindestens ein Drittel der Höhe der Austrittsmündung des Radialschlitzes beträgt.

Für ein gutes Ausbreiten der Fasern in Umlaufrichtung ist ein - in bezug auf den Rotorumfang - langer Schlitz erforderlich. Erfindungsgemäß erstreckt sich dieser daher über mindestens den halben Rotorumfang. Dabei ist der Radialschlitz zweckmäßigerweise vor und hinter der Austrittsmündung des Faserspeisekanals durch Seitenwände begrenzt, die sich im wesentlichen parallel zur Rotorachse und radial bis in Nähe der Gleitwand des Spinnrotors erstrecken.

Es hat sich gezeigt, daß es bei bestimmten Betriebsbedingungen von Vorteil sein kann, wenn - in Rotorumlaufrichtung gesehen - der Radialschlitz bereits im Abstand vor der Einmündung des Faserspeisekanals in den Radialschlitz beginnt.

Um neben einer guten Faserausbreitung eine wesentliche Reduzierung der Luftgeschwindigkeit zu erreichen, kann in weiterer vorteilhafter Weiterbildung der erfindungsgemäßen Vorrichtung vorgesehen werden, daß der Austrittsquerschnitt des Radialschlitzes ein Vielfaches des Querschnittes der Eintrittsmündung des Faserspeisekanals in den Radialschlitz beträgt.

Vorzugsweise ist der Radialschlitz entweder durch zwei im wesentlichen gerade Seitenwände, die untereinander durch eine konvexe Fläche verbunden sind, oder durch konvexe Seitenwände mit sich ändernder Konvexität begrenzt. Im letzten Fall ist gemäß einer vorteilhaften Ausbildung des Erfindungsgegenstandes vorgesehen, daß die Konvexität im wesentlichen bis zur Austrittsmündung des Faserspeisekanals zunimmt, um dann wieder abzunehmen.

Um Luftturbulenzen zu vermeiden, die sich nachteilig auf den Fasertransport zur und die Faserablage auf der Gleitwand des Spinnrotors auswirken, ist es zweckmäßig, wenn die Seitenwände des Radialschlitzes bogenförmig in eine konzentrisch zur Rotorachse verlaufende Verbindungswand übergehen.

Außerhalb des Bereichs des Radialschlitzes, in welchen der Faserspeisekanal einmündet, ist vorzugsweise eine die die Seitenwände des Radialschlitzes bildende Grenzung vorgesehen, die sich erfindungsgemäß über jenen Bereich erstreckt, der in bezug auf die Rotorachse diametral gegenüber der Austrittsmündung des Faserspeisekanals angeordnet ist. Dabei kann sich diese Schlitzbegrenzung nach Wunsch sowohl vor als auch nach der Austrittsmündung des Faserspeisekanals - bezogen auf die Umlaufrichtung des Spinnrotors - mehr oder weniger weit in Richtung zur Austrittsmündung des Faserspeisekanals erstrecken.

Es hat sich gezeigt, daß bei bestimmten Betriebsbedingungen besonders gute Spinnbedingungen erreicht werden, wenn - in Rotorumlaufrichtung gesehen - eine Luftführung von hinten in den Radialschlitz einmündet. Dabei kann vorgesehen sein, daß die Luftführung zwischen ihrer Eintrittsöffnung gegenüber der Faserführungsfläche und der Einmündung des Faserspeisekanals in den Radialschlitz durch eine Wand von dem von der Faserführungsfläche umschlossenen Innenraum getrennt ist.

Um die Erfindung auch nachträglich an bereits ausgelieferten Maschinen realisieren zu können, kann vorgesehen werden, daß der Radialschlitz in axialer Richtung und seitlich durch ein auswechselbares Element begrenzt wird.

Um ein Hängenbleiben von Fasern an Trennspalten zwischen auswechselbarem Element und seinem als Träger dienenden Rotordeckel auszuschließen, werden derartige Trennspalten erfindungsgemäß außerhalb des Faserflugbereiches angeordnet.

Dies geschieht zweckmäßigerweise dadurch, daß das auswechselbare Element an dem dem Faserspeisekanal zugewandten Ende des Radialschlitzes an einem den Spinnrotor abdeckenden, zumindest den letzten Längenabschnitt des Faserspeisekanals mit der ersten Faserverteilfläche aufnehmenden Rotordeckel anliegt. Dabei kann gemäß einer vorteilhaften Ausbildung des Erfindungsgegenstandes vorgesehen sein, daß das auswechselbare Element auf ein einen Fadenabzugskanal aufnehmendes Teil aufgeschoben ist.

Gemäß einer alternativen vorteilhaften Weiterbildung der erfindungsgemäßen Vorrichtung wird vorteilhafterweise vorgesehen, daß die den Radialschlitz begrenzenden Seitenwände auf ihrer dem Radialschlitz abgewandten Seite zwischen sich einen Steg einschließen, mit dem der die zweite Faserverteilfläche aufweisende Teil des auswechselbaren Elementes mit einem sich radials nach außen erstreckenden Befestigungsteil verbunden ist, das vertieft in einer Ausnehmung des Rotorgehäusedeckels angeordnet und mit dem Rotorgehäusedeckel verbunden ist. Zur Erzielung einer einfachen Konstruktion weist dabei zweckmäßigerweise das Befestigungsteil Radialwände auf, die in Verlängerung der den Radialschlitz begrenzenden Seitenwände angeordnet sind.

Um ein Hängenbleiben umlaufender Fasern zu vermeiden, ist vorteilhafterweise vorgesehen, daß die Radialwände des Befestigungsteiles und die den Radialwänden benachbarten Wände der Ausnehmung auf ihrer dem Spinnrotor zugewandten Seite abgerundete Kanten aufweisen.

Wie erwähnt, ist es von Vorteil, wenn die Höhe der Austrittsmündung des Radialschlitzes der Garnnummer angepaßt wird. Dies kann dadurch geschehen, daß der Radialschlitz in einem auswechselbaren Teil angeordnet ist. Gemäß einer anderen vorteilhaften Ausbildung der erfindungsgemäßen Vorrichtung ist vorgesehen, daß die Höhe des Radialschlitzes einstellbar ist. Dabei kann zur Fixierung der eingestellten Höhe zwischen einem Befestigungsteil eines den Radialschlitz in axialer Richtung begrenzenden Elementes und einem dieses Element tragenden Teiles ein Distanzstück gewünschter Stärke einsetzbar ist.

Zweckmäßigerweise ist der Radialschlitz axial durch ein Element begrenzt, das mindestens eine sich in axialer Richtung erstreckende, mit einer Gegenwand zusammenarbeitende Führungswand aufweist und welches mittels eines Stellelementes axial einstellbar ist. Um das austauschbare Element in einer exakt definierten Stellung gegenüber dem dieses austauschbare Element tragenden Teil, z.B. Rotorgehäusedeckel, zu fixieren und um gleichzeitig die Trennstellen zwischen dem austauschbaren Element und dem dieses Element tragenden Teiles so zu schließen, daß keine Fasern hängen bleiben können, kann vorgesehen werden, daß das auswechselbare Element mit dem dieses Element tragenden Teil mittels eines solchen Verbindungselementes verbunden ist, das einen Druck in Richtung zu den zusammenwirkenden Führungswänden des auswechselbaren Elementes und dem dieses Element tragenden Teil ausübt.

Die erfindungsgemäße Vorrichtung ist einfach im Aufbau und läßt sich auch nachträglich in Offenend-Spinnvorrichtungen nachrüsten, wozu in der Regel der Austauch des den Spinnrotor abdeckenden Rotordeckels ausreichend ist. Die dem Spinnrotor zugeführten Fasern werden in Umfangsrichtung des Spinnrotors ausgebreitet und in Form eines mehr oder weniger breiten Faserschleiers der Faserführungsfläche zugeführt. Durch die Faserausbreitung wird das Risiko einer gegenseitigen Faserbeeinträchtigung reduziert. Die Häufigkeit von Faseranhäufungen und Faserwirrlagen wird herabgesetzt. Die Ablage der Fasern erfolgt aufgrund der Faserausbreitung im wesentlichen in einem definierten Abstand zu Fasersammelrille, so daß sich die Gleitbahnen der längs der Faserführungsfläche zur Fasersammelrille gleitenden Fasern nicht kreuzen. Dies führt zu einer weiteren Verbesserung der Faserablage in der Fasersammelrille des Spnnrotors. Durch die optimierte Faserablage auf der Faserführungsfläche wird auch die Gefahr freifliegender Fasern, die ohne vorherige Ablage in der Fasersammelrille von dem im Abzug befindlichen Faden aufgefangen und eingebunden werden könnten, verringert. Das Ergebnis dieser optimierten Faserablage ist ein Garn von hoher Gleichmäßigkeit, erhöhter Festigkeit und größerer Dehnfähigkeit. Auch andere, die Garnqualität bestimmende Werte werden durch den Erfindungsgegenstand verbessert, insbesondere bei feinen Garnen.

Ausführungsbeispiele des Erfindungsgegenstandes werden nachstehend mit Hilfe von Zeichnungen näher erläutert. Es zeigen:
- Figur 1: im Längsschnitt einen Offenend-Spinnrotor sowie einen Teil eines Rotordeckels mit einem erfindungsgemäß ausgebildeten Faserspeisekanal;
- Figur 2 bis 4: verschiedene erfindungsgemäße Ausbildungen des letzten Längenabschnittes des Faserspeisekanals im Querschnitt;
- Figur 5: im Längsschntit einen Faserspeisekanal gemäß der Erfindung;
- Figur 6: im Querschnitt eine Abwandlung der gemäß der Erfindung ausgebildeten Offenend-Spinnvorrichtung;
- Figur 7: im Längsschnitt eine weitere Abwandlung eines erfindungsgemäß ausgebildeten Faserspeisekanals;
- Figur 8: eine andere erfindungsgemäß ausgebildete Offenend-Spinnvorrichtung im Querschnitt;
- Figur 9 und 10: ein Detail der in Figur 8 gezeigten Vorrichtung in unterschiedlicher Ausbildung im Querschnitt;
- Figur 11 bis 14: einen Deckelansatz im Schnitt mit unterschiedlichen erfindungsgemäß ausgebildeten Radialschlitzen;
- Figur 15: einen wenigstens teilweise in einem Adapter angeordneten, erfindungsgemäß ausgebildeten Radialschlitz;
- Figur 16 und 17: in der Draufsicht bzw. im Querschnitt einen Rotorgehäusedeckel mit einem erfindungsgemäßen Radialschlitz; und
- Figur 18 und 19: im Querschnitt in verschiedenen Breiten einen Radialschlitz gemäß der Erfindung; und
- Figur 20: einen Deckelansatz im Schnitt mit einem Luftführungskanal.

Die Erfindung soll zunächst mit Hilfe der Fig. 1 und 8 erläutert werden, die lediglich die für die Erläuterung der Erfindung relevanten Elemente zeigen.

Figur 8 zeigt schematisch eine Offenend-Spinnvorrichtung, die in bekannter Weise aus einer Speisevorrichtung 7, einer Auflösevorrichtung 72, einem Rotorgehäusedeckel 2, einem Rotorgehäuse 13 sowie einer Abzugsvorrichtung 8 besteht. Die Speisevorrichtung 7 besteht bei dem gezeigten Ausführungsbeispiel aus einer Lieferwalze 70, mit welcher eine Speisemulde 71 elastisch zusammenarbeitet.

Die Auflösevorrichtung 72 besitzt ein Gehäuse 73, in welchem eine Auflösewalze 74 angeordnet ist.

Der die offene Seite des Spinnrotors 1 abdeckende Rotorgehäusedeckel 2 nimmt einen Faserspeisekanal 3 auf, dessen Beginn 75 im Gehäuse 73 der Auflösevorrichtung 72 angeordnet ist. Der Faserspeisekanal 3 endet in einem zylindrischen oder konischen Vorsprung 20, der zentrisch in einen im Rotorgehäuse 13 angeordneten Spinnrotor 1 hineinragt. Der Ansatz 20 nimmt koaxial zum Spinnrotor 1 einen Fadenabzugskanal 4 auf.

Das Rotorgehäuse 13 ist mittels einer Leitung 14 an eine nicht gezeigte Unterdruckquelle angschlossen, welche während des Betriebes im Spinnrotor 1 einen Unterdruck erzeugt. Der Spinnrotor 1 besitzt eine als Gleitwand ausgebildete Faserführungsfläche 10, welche sich vom offenen Rand 12 des Spinnrotors 1 bis zu einer Fasersammelrille 11 erstreckt.

Beim normalen Spinnbetrieb wird durch die Speisevorrichtung 7 der Auflösewalze 74 ein Faserband 9 zugeführt, die dieses Faserband 9 zu einzelnen Fasern 90 auflöst, die mittels eines Faser-/Luftstromes in den Spinnrotor 1 eingeleitet werden, von dem sich dann die Fasern 90 trennen und längs der eine Gleitwand und Faserführungsfläche 10 bildenden Innenwand des Spinnrotors 1 in dessen Fasersammelrille 11 gleiten. Die Fasern 90 sammeln sich dort und bilden einen Faserring 91, der in üblicher Weise in das Ende eines stetig abgezogenen Fadens 92 eingebunden wird, der den Spinnrotor 1 durch den Fadenabzugskanal 4 verläßt und auf eine nicht gezeigten Spule aufgewickelt wird.

Üblicherweise ist vorgesehen, daß die Fasern 90 den Faserspeisekanal 3 in Form eines gebündelten Faser-/Luftstromes verlassen, der gegen die Faserführungsfläche 10 geleitet wird. Die Fasern 90 nehmen innerhalb des Faserspeisekanals 3 üblicherweise eine zufällige Position ein bzw. sind entsprechend der Geometrie des Faserspeisekanals 3 an einer der konkav gekrümmten Innenseiten des Faserspeisekanals 3 gesammelt. Die Fasern 90 verlassen somit den Faserspeisekanal 3 in bezug auf den Spinnrotor 1 in unterschiedlichen Höhen (längs der Faserführungsfläche 10) und gelangen deshalb beim Herabgleiten längs der Faserführungsfläche 10 in den Bereich von Gleitbahnen anderer Fasern 90. Die Folge ist, daß die Fasern 90 sich gegenseitig bei ihrem Herabgleiten in die Fasersammelrille 11 behindern. Dasselbe ist der Fall, wenn die Fasern 90 in einem gebündelten Strom auf die Gleitwand (Faserführungsfläche 10) des Spinnrotors 1 gelangen.

Um diesem Nachteil abzuhelfen, ist gemäß Figur 1 vorgesehen, daß die Fasern 90 auf der Gleitwand (Faserführungsfläche 10) des Spinnrotors 1 so abgelegt werden, daß sich die Bahnen der einzelnen Fasern 90 nicht stören. Dies wird dadurch erreicht, daß die Fasern 90 vor Verlassen des Faserspeisekanals 3 in diesem längs einer Höhenlinie - parallel zu der durch die Sammelrille 11 gelegten Ebene - ausgebreitet werden und in dieser Form der Faserführungsfläche 10 des Spinnrotors 1 zugeführt werden. Die Fasern 90 gleiten auf diese Weise längs spiralförmiger, im Abstand zueinander angeordneter Bahnen längs der Faserführungsfläche 10 in die Fasersammelrille 11.

Um die Fasern 90 in Umfangsrichtung des Spinnrotors 1 parallel zu einer Höhenlinie des Spinnrotors 1 auszubreiten, ist vorgesehen, daß sich eine eine Faserverteilfläche 300 bildende Wand des Faserspeisekanals 3 in dessen Austrittsbereich längs einer Höhenlinie des Spinnrotors 1 erstreckt. Die Fasern 90 müssen dieser Faserverteilfläche 300 zugeführt und komprimiert werden, damit sie längs dieser dem Spinnrotor 1 zugeführt werden. Um dies zu erreichen, ist - wie Figur 1 zeigt - vorgesehen, daß der zweitletzte Teil (vorletzte Längenabschnitt 31) des Faserspeisekanals 3 und der letzte Teil (Längenabschnitt 30) des Faserspeisekanals 3 zueinander in einem stumpfen Winkel α angeordnet sind derart, daß die Verlängerung 311 der Mittellinie 310 des vorletzten Längenabschnittes 31 des Faserspeisekanals 3 die Faserverteilfläche 300 des letzten Längenabschnittes 30 des Faserspeisekanals 3 schneidet.

Diese Faserverteilfläche 300 des letzten Längenabschnittes 30 des Faserspeisekanals 3 ist dabei im wesentlichen senkrecht zur Bildebene (Ebene E in Figur 5) angeordnet, welche durch die Mittellinien 301 und 310 gelegt ist.

Die Fasern 90, welche in bekannter Weise von der Auflösewalze 74 in den Faserspeisekanal 3 gelangen, werden aufgrund ihrer Fliehkraft in Richtung zur Faserverteilfläche 300 geschleudert, die sich im wesentlichen quer zur bisherigen Fasertransportrichtung erstreckt. Durch diese Schleuderwirkung werden die Fasern 90 in einer Ebene, d.h. auf dieser Faserverteilfläche 300, komprimiert und ausgebreitet und gelangen nun längs dieser Faserverteilfläche 300 zur Austrittsmündung 302, wo die Fasern 90 den Faserspeisekanal 3 in Form eines feinen Faserschleiers verlassen. Die Transportluft wird in bekannter Weise scharf umgelenkt, um den Spinnrotor 1 zwischen dem offenen Rand 12 und dem Rotordeckel 2 zu verlassen. Die Fasern 90 dagegen werden aufgrund ihrer Trägheit gegen die Innenwand (Faserführungsfläche 10) des Spinnrotors 1 geschleudert, wobei sie diese Faserführungsfläche 10 infolge der zuvor erfolgten Faserausbreitung im wesentlichen auf ein und derselben Höhenlinie - parallel zu der durch die Sammelrille 11 gelegten Ebene - erreichen. Wie bereits zuvor erwähnt, können die Fasern 90 nun, ohne sich gegenseitig zu behindern, längs parallele Bahnen in die Fasersammelrille 11 des Spinnrotors 1 gleiten.

Durch dieses ungehinderte und ungestörte Gleiten der Fasern 90 in die Fasersammelrille 11 werden die Fasern 90 gleichmäßig in der Fasersammelrille 11 abgelegt und bilden somit auch einen gleichförmigen Faserring 91. Dies hat zur Folge, daß auch der sich bildende Faden 92 gleichmäßig ist. Dies führt nicht nur zu einer Verringerung der sonst üblichen Ungleichmäßigkeiten im Faden 92, sondern führt auch zu einer Steigerung der Reißfestigkeit. Auch andere Garneigenschaften, wie die Elastizität etc., werden verbessert.

Die beschriebene Vorrichtung kann im Rahmen der vorliegenden Erfindung in vielfältiger Weise abgewandelt und ausgestaltet werden, beispielsweise durch Ersatz einzelner Merkmale durch Äquivalente oder durch andere Kombinationen hiervon. So kann beispielsweise die Faserverteilfläche 300 des Faserspeisekanals 3 in verschiedener Weise ausgebildet sein. Figur 2 zeigt eine Ausbildung des Querschnittes des letzten Längenabschnittes 30 des Faserspeisekanals 3, bei der die Faserverteilfläche 300 im wesentlichen als ebene Fläche, d.h. als Planfläche, ausgebildet ist. Gemäß Figur 4 ist diese Faserverteilfläche 300 ebenfalls im wesentlichen als Planfläche ausgebildet, jedoch ist der Querschnitt dieser Längenabschnittes 30 dieses Mal nicht als Teilkreisfläche, sondern im wesentlichen als Rechteckfläche ausgebildet.

Figur 3 zeigt eine Abwandlung dieser Faserverteilfläche 300, die als konvexe Fläche ausgebildet ist. Der Faser-/Luftstrom wird so gegen die Faserverteilfläche 300 gerichtet, daß er diese Faserverteilfläche 300 im wesentlichen in der Ebene E erreicht. Der Faserstrom breitet sich nun seitlich aus, wobei diese Ausbreitung aufgrund der konvexen Krümmung beschleunigt wird. Eine derartig ausgebildete Verteilfläche ist somit ganz besonders von Vorteil, wenn für die Faserverteilung nur ein kurzer Weg innerhalb des letzten Längenabschnittes 30 des Faserspeisekanals 3 zur Verfügung steht.

Figur 5 zeigt einen Längsschnitt durch einen Faserspeisekanal 3, wobei der Schnitt längs der Mittellinien 310, 301 (Figur 1) senkrecht zur Bildebene verläuft. Wie hieraus ersichtlich, verjüngt sich der Längenabschnitt 31 in üblicher Weise bis zum Übergang 32 in den letzen Längenabschnitt 30. Dieser letzte Längenabschnitt 30 verjüngt sich längs der Zeichenebene (Ebene E) von Figur 1, verbreitert sich jedoch längs der Zeichenebene von Figur 5, so daß sich auch die Faserverteilfläche 300 mit zunehmendem Abstand vom vorletzten Längenabschnitt 31 immer mehr verbreitert, damit sich die Fasern 90 bis zur Austrittsmündung 302 des Faserspeisekanals 3 ausbreiten können.

Es hat sich gezeigt, daß die durch die Faserverteilfläche 300 gebildete Faserführungsfläche nicht zu lang sein soll. Die Länge a dieser Faserverteilfläche 300 sollte in in Fasertransportrichtung maximal so groß sein wie die Länge (durchschnittliche Stapellänge) der zur Verspinnung gelangenden Fasern 90.

Andererseits soll die Faserverteilfläche nicht zu kurz sein, damit sie die Fasern 90 wirksam ausbreiten kann. Es hat sich als zweckmäßig erwiesen, die beiden Längenabschnitte 31 und 30 des Faserspeisekanals 3 so auszubilden und zueinander anzuordnen, daß nicht nur die Verlängerung der Mittellinie 310 die Faserverteilfläche 300 schneidet, sondern daß die gesamte Projektion des vorletzten Längenabschnittes 31 auf die Faserverteilfläche 300 des letzten Längenabschnittes 30 fällt.

Die Gleitwand des Spinnrotors 1 bildet eine Faserführungsfläche 10, auf welche die den Faserspeisekanal 3 verlassenden Fasern 90 gespeist werden. Es ist jedoch nicht erforderlich, daß die den Faserspeisekanal 3 verlassenen Fasern 90 dem Spinnrotor 1 direkt zugeführt werden und daß die Faserführungsfläche 10 Teil des Spinnrotors 1 ist. Vielmehr ist es durchaus auch möglich, daß die Fasern zunächst auf eine Faserführungsfläche (nicht gezeigt) gelangen, die unabhänig vom Spinnrotor 1 ist und so endet, daß die längs dieser Faserführungsfläche sich bewegenden Fasern auf die Gleitwand (zweite Faserführungsfläche 10) des Spinnrotors 1 gelangen, um in die Sammelrille 11 zu gleiten.

Die Umlenkung des Faserspeisekanals 3 beim Übergang des Längenabschnittes 31 zum Längenabschnitt 30 sollte nicht zu groß sein. Optimale Ergebnisse konnten bei einem Winkel α zwischen den beiden Längenabschnitten 31 und 30 des Faserspeisekanals 3 zwischen 10° und 30° erzielt werden.

Zu dieser Optimierung kann ferner eine Ausbildung beitragen, gemäß welcher der Faserstrom vor Erreichen des Längenabschnittes 31 des Faserspeisekanals 3 noch nicht längs einer parallel zur Bildebene orientierten Wand des Faserspeisekanals 3 gebündelt wurden. Aus diesem Grunde sind gemäß Figur 5 die Mittellinien 300, 301 sämtlicher Längenabschnitte - somit auch die Mittellinien der den Längenabschnitten 31 und 30 vorangehender Längenabschnitte - des Faserspeisekanals 3 in ein und derselben Ebene E angeordnet. Auf diese Weise behalten die Fasern 90 ihre ursprüngliche Richtung im Faserspeisekanal 3 bei. Eine dem Winkel α vorangehende Umlenkung innerhalb der Ebene E dagegen ist für die Faserausbreitung ohne Belang und kann bei einer entsprechenden Formgebung des Faserspeisekanals 3 die Faserausbreitung sogar begünstigen.

Gemäß einer einfach auch nachträglich herzustellenden Ausbildung eines Faserspeisekanals 3 der beschriebenen Art kann vorgesehen werden, daß in einen bestehenden Rotordeckel 2 ein Einsatzblech 5 eingesetzt wird, das sich quer zu der durch die Mittellinien 301 und 310 fixierten Ebene E erstreckt. Das Einsatzblech 5 bildet somit mit seinem in das Innere des Faserspeisekanals 3 ragenden Bereich die Faserverteilfläche 300. Der Längenabschnitt des Faserspeisekanals 3, in welchen das Einsatzblech 5 hineinragt, bildet den letzten Längenabschnitt 30 des Faserspeisekanals 3, während der vorangehende Längenabschnitt somit den vorletzten Längenabschnitt 31 bildet. Dabei kann der Faserspeisekanal 3 an sich, d.h ohne Berücksichtigung des Einsatzbleches 5, im Bereich dieser beiden Längenabschnitte 30 und 31 durchaus einen gestreckten Verlauf aufweisen. Auch hier wird erreicht, daß die Fasern 90 sich auf der Faserverteilfläche 300 des Faserspeisekanals 3 ausbreiten und in Form eines Faserschleiers die Faserführungsfläche 10 des Spinnrotors 1 erreichen. Aufgrund der kräftigen Luftströmung, die den Faserspeisekanal 3 an dessen Austrittsmündung 302 verläßt, werden die Fasern 90 bei Verlassen des Faserspeisekanals 3 sofort in radialer Richtung in bezug auf den Spinnrotor 1 orientiert, so daß die Fasern 90 in dieser Richtung und somit praktisch in einer Radialebene der Faserführungsfläche 10 (Gleitwand) des Spinnrotors 1 zugeführt werden. Die Vorteile sind somit die selben, wie sie zuvor beschrieben wurden.

Figur 6 zeigt eine weitere Abwandlung der beschriebenen Vorrichtung, bei welchem der Faserspeisekanal 3 bzw. sein letzter Längenabschnitt 30 in einen schmalen Radialschlitz 6 einmündet, der sicherstellt, daß die Fasern 90, die den Faserspeisekanal 3 verlassen, in radialer Richtung der Umfangswand (Faserführungsfläche 10) des Spinnrotors 1 zugeführt werden. Dieser Radialschlitz 6 weist eine der Faserverteilfläche 300 gegenüberliegende Faserausbreitfläche 60 auf, die sich in Richung Faserführungsfläche 10 des Spinnrotors 1 oder zu einer anderen Faserführungsfläche (nicht gezeigt) erstreckt, die in Fasertransportrichtung vor dem Spinnrotor 1 angeordnet ist. Die Fasern werden in Form eines Faserschleiers dieser Faserführungsfläche 10 zugeführt, welche diese Fasern 90 ein weiteres Mal komprimiert und ausbreitet und somit den Faserschleier in Umfangsrichtung des Spinnrotors 1 verbreitert. Die Folge ist eine weitere Intensivierung der Ausbreitung der Fasern 90 und somit die Grundlage für eine weitere Verbesserung der Faserablage in der Sammelrille 11 des Spinnrotors 1.

Gemäß Fig. 6 ist vorgesehen, daß der Faserspeisekanal 3 in einen Radialschlitz 6 einmündet. Wie die Fig. 15 zeigt, ist es dabei nicht unbedingte Voraussetzung, daß zusätzlich zu der Faserausbreitfläche 60 noch eine weitere, dieser vorausgehende Faserverteilfläche 300 vorgesehen ist, doch ist die Kombination einer Faserverteilfläche 300 und einer Faserausbreitfläche 60 besonders vorteilhaft bei beengten Platzverhältnissen, also bei kleinen Rotordurchmessern, da die Faserverteilfläche 300 die Fasern 90 sammelt und in bezug auf die Axialerstreckung des Spinnrotors 1 als komprimierten Schleier der Faserausbreitfläche 60 zuführt, die die Fasern 90 erneut in bezug auf die Axialerstreckung des Spinnrotors 1 komprimiert und die Ausbreitung der Fasern 90 fortführt. Auf diese Weise werden die Fasern 90 als dünner Schleier auf einen großen Bereich des Spinnrotors 1 verteilt.

Oftmals kann es genügen, wie bereits oben angedeutet, wenn nur eine Faserverteilfläche 300 oder eine Faserausbreitfläche 60 vorgesehen wird. Nachdem oben bereits eine Ausbildung mit der im Faserspeisekanal 3 vorgesehenen Faserverteilfläche 300 beschrieben wurde, soll nun eine Ausbildung beschrieben werden, bei der nur eine Faserausbreitfläche 60 als Teil eines Radialschlitzes 6 vorgesehen ist (Fig. 8 und 11).

Dieser Radialschlitz 6 ist wiederum im Ansatz 20 des Rotorgehäusedeckels 2 vorgesehen, in welchen der Faserspeisekanal 3 einmündet und dessen Austrittsöffnung 61 gegen die Faserführungsfläche 10 des Spinnrotors 1 gerichet ist. Der Radialschlitz 6 wird - parallel zur Rotorachse 15 gesehen - durch eine eine Faserausbreitfläche 60 bildende erste Faserführungsfläche sowie eine zweite Führungsfläche 62 begrenzt.

Figur 11 zeigt einen Schnitt durch Figur 8 längs der Ebene IV-IV. Wie ein Vergleich der Figuren 8 und 11 zeigt, erstreckt sich der Radialschlitz 6 über mehr als den halben Umfang des Ansatzes 20 und damit über einen wesentlichen Teil des Umfanges des Spinnrotors 1.

Die Höhe h (siehe Figur 10) der Austrittsmündung 61 des Radialschlitzes 6 (gemessen parallel zur Rotorachse 15) ist kleiner als die Höhe H des Faserspeisekanals 3 (gemessen senkrecht zur Kanalachse) im Bereich seiner Austrittsmündung 302.

Ein zu verspinnendes Faserband 9 wird in üblicher Weise der Speisevorrichtung 7 dargeboten, welche das Faserband 9 der Auflösewalze 74 zuführt. Die Auflösewalze 74 kämmt aus dem voreilenden Ende des Faserbandes 9 einzelne Fasern 90 heraus, welche in den Faserspeisekanal 3 und von diesem in den Radialschlitz 6 gelangen. Durch die in der Höhe h schmale Dimensionierung des Radialschlitzes 6 und andererseits durch die Ausbreitung des Radialschlitzes 6 über einen weiten Bereich des Rotorumfanges wird erreicht, daß die aus dem Faserspeisekanal 3 austretenden und dem Radialschlitz 6 zugeführten Fasern 90 zunächst einerseits in Richtung der Rotorachse 15, d.h. gemäß Fig. 6, 8, 10 und 15 in einer parallel zu der durch die Fasersammelrille 11 des Spinnrotors 1 gelegten Ebene komprimiert und andererseits in Umlaufrichtung U des Spinnrotors 1 (siehe Figur 11) ausgebreitet werden. Die Fasern 90, die aus der Austrittsmündung 61 des Radialschlitzes 60 austreten, bilden einen dünnen Schleier und werden über einen wesentlichen Teil des Umfanges des Spinnrotors 1 auf einer definierten Höhenlinie 16 auf der Faserführungsfläche 10 des Spinnrotors 1 abgelegt. Aufgrund der hohen Drehgeschwindigkeit des Spinnrotors 1 wirkt auf die auf der Faserführungsfläche 10 abgelegten Fasern 90 eine hohe Fliehkraft ein, so daß die Fasern 90 auf der Faserführungsfläche 10 in die Fasersammelrille 11 rutschen, wo sie in bekannter Weise einen Faserring 91 bilden. Mit dem Faserring 91 steht das Ende eines Fadens 92 in Verbindung, der durch die Abzugsvorrichtung 8 fortwährend aus dem Spinnrotor 1 abgezogen wird und dabei den Faserring 91 fortlaufend einbindet. Der durch die Abzugsvorrichtung 8 aus dem Spinnrotor 1 abgezogene Faden 92 wird in üblicher und nicht gezeigter Weise auf eine Spule aufgewickelt.

Ein gutes Ausbreiten des Faserstromes wird nicht allein durch die Geometrie des Radialschlitzes 6 erreicht, sondern insbesondere durch die Art der Einmündung des Faserspeisekanals 3 in den Radialschlitz 6. Es ist wesentlich, daß der gesamte aus dem Faserspeisekanal 30 austretende Faserstrom auf die dem Faserspeisekanal 3 gegenüberliegende Faserausbreitfläche 60 auftrifft, so daß durch das Aufprallen des Faserstromes auf die Faserausbreitfläche 60 des Radialschlitzes 6 der gesamte Faserstrom komprimiert und ausgebreitet wird. Die Faserausbreitfläche 60 ist deshalb so angeordnet, daß die Projektion des letzten Längenabschnittes 30 des Faserspeisekanals 3 in Richtung seiner Längsachse (Mittellinie 301 - siehe Fig. 1) vollständig in die Faserausbreitfläche 60 fällt. Andernfalls würde ein Teil des Faserstromes nicht umgelenkt und ausgebreitet werden, was offensichtlich zu Turbulenzen und einer wirren Faserablage führt. Eine Erklärung für die damit überraschend erzielten Verbesserungen der Garnwerte könnte sein, daß durch die oben geschilderte Maßnahme eine sehr präzise Faserführung erreicht wird, bei der sich die einzelnen Fasern 90 weniger gegenseitig stören, wie das allem Anschein nach bei einem dicken Faserstrom der Fall ist, der eine große Höhe H besitzt. Erfolgt die Umlenkung und Ausbreitung des Faserstromes ungenügend, so kommt es zu Faserkreuzungen, wobei die bereits ausgebreiteten Fasern 90 in ihrer Orientierung gestört werden.

Die Fasern 90 werden auf ihrem Weg von der Auflösewalze 74 in den Spinnrotor 1 in einem Luftstrom befördert, der durch die an die Leitung 14 angeschlossene Unterdruckquelle erzeugt wird. Diese Transportluft verläßt den Spinnrotor 1 über den offenen Rand 12 des Spinnrotors 1 hinweg, während die Fasern 90 auf der Höhenlinie 16 des Spinnrotors 1 abgelegt werden. Wie Figur 10 zeigt, muß die Luft stark umgelenkt werden, um über den Rand 12 des Spinnrotors 1 hinweg abgeführt zu werden.

Da der Faserstrom im Radialschlitz 6 aufgrund der geringen Höhe h der Austrittsmündung 61 stark komprimiert und darüber hinaus in Umlaufrichtung U des Spinnrotors 1 zusammen mit der Transportluft ausgebreitet wurde, ist die Geschwindigkeit der Luft stark reduziert worden. Dadurch verliert die Luft an störendem Einfluß auf die sich im Faserschleier befindenden Fasern 90.

Wie ein Vergleich der Figuren 9 und 10 zeigt, muß die Luft bei einer Ausbildung nach Figur 9 stärker umgelenkt werden als bei einer Aubildung nach Figur 10, so daß die Gefahr, daß die Luft Fasern 90 mitnimmt, außerordentlich gering ist. Der Streifen, auf welchem die Fasern 90 der Faserführungsfläche 10 des Spinnrotors 1 erreichen, ist jedoch schmaler, wenn die Fasern 90 gemäß Figur 10 parallel zu der durch die Fasersammelrille 11 gelegten Ebene auf die Faserführungsfläche 10 des Spinnrotors 1 gespeist werden. Die Fasern 90 sind beim Ausführungsbeispiel gemäß Figur 10 bis in Nähe der Faserführungsfläche 10 geführt, während sie bei der Ausführung gemäß Fig. 9 offensichtlich einen längeren ungeführten Weg bis zur Faserführungsfläche 10 zurücklegen müssen.

Erstaunlicherweise wird eine Optimierung der Garnwerte erreicht, wenn der Faserschleier in möglichst großer Nähe des offenen Randes 12 des Spinnrotors 1 der Faserführungsfläche 10 zugeführt wird. Da offensichtlich der über den offenen Rand 10 des Spinnrotors 1 hinweg abgesaugte Luftstrom die der Faserführungsfläche 10 des Spinnrotors 1 zugeführten Fasern 90 nicht störend beeinflußt, treten auch kaum Faserverluste auf. Es ist möglich, die Austrittsmündung 61 des Radialschlitzes 6 in einem sehr geringen Abstand e vom offenen Rand 12 des Spinnrotors 1 anzuordnen. Dieser Abstand e wird gemessen zwischen der Führungsfläche 62 des Schlitzes 6, welche der durch die Fasersammelrille 11 gelegten Ebene abgewandt ist, und dem offenen Rand 12 des Spinnrotors 1. Der Abstand e hängt insbesondere von der Höhe h des Radialschlitzes 6 ab. Je kleiner diese Höhe h des Radialschlitzes 6 ist, desto besser ist die Komprimierung des Faserstromes und die Führung der Fasern 90 auf die Faserführungsfläche 10 des Spinnrotors 1, so daß aufgrund der geringeren Streuung des Faserschleiers dieser Abstand e kleiner gehalten werden kann. In der Regel reicht ein Abstand e zwischen der Führungsfläche 62 des Radialschlitzes 6, welcher der durch die Fasersammelrille 11 gelegten Ebene abgewandt ist, und dem offenen Rand 12, der mindestens ein Drittel der Höhe h des Radialschlitzes 6 beträgt.

Wie bereits erwähnt, ist die Höhe h des Radialschlitzes 6 sehr gering. Allerdings muß sichergestellt werden, daß der erforderliche Faserdurchsatz gewährleistet ist, der seinerseits von der Garnnummer abhängt. Je stärker der zu erzeugende Faden 92 ist, d.h. je gröber die Garnnummer ist, desto mehr Fasern 90 müssen auch in den Spinnrotor 1 eingespeist werden und desto größer muß in der Regel auch die Höhe h des Radialschlitzes 6 sein. Soll dagegen ein feineres Garn gesponnen werden, so sind weniger Fasern 90 zuzuführen und die Höhe h kann entsprechend niedriger gewählt werden.

Die die Austrittsmündung 302 des Faserspeisekanals 3 verlassenden Fasern 90 werden gegen die Faserausbreitfläche 60 geleitet und gleiten an dieser entlang. Bei ihrem Übergang auf die Faserführungsfläche 10 des Spinnrotors 1 wird ihnen aufgrund der Fliehkraft eine Bewegungskomponente in Richtung Fasersammelrille 11 auferlegt. Aufgrund dieser Bewegungskomponente und der Tatsache, daß die Fasern 90 gegen die Faserausbreitfläche 60 geleitet worden sind, wird auf die Fasern 90 durch die Faserausbreitfläche 60 eine Rückhaltekraft ausgeübt, während gleichzeitig die rotierende Faserführungsfläche 10 eine Zugkraft auf die Fasern 90 ausübt. Auf diese Weise wirkt auf die Fasern 90 eine Streckkraft, was die parallele Ablage der Fasern 90 in der Fasersammelrille 11 wesentlich begünstigt.

Um eine besonders effektive Verlangsamung des den Faserspeisekanal 3 verlassenden Luftstromes zu erreichen, ist es erforderlich, daß sich die Luft auf einen Querschnittsbereich ausdehnen kann, der größer ist als der Querschnitt des Faserspeisekanals 3 an seiner Austrittsmündung 302. Aus diesem Grunde ist vorgesehen, daß der Querschnitt des Radialschlitzes 6 im Bereich seiner Austrittsmündung 61 größer ist als der Querschnitt des Faserspeisekanals 3 im Bereich seiner Austrittsmündung 302 und möglichst ein Vielfaches von dessen Querschnittsfläche beträgt. Es muß jedoch nicht ein ganzzahliges Vielfaches sein.

Dieser große Querschnitt an der Austrittsmündung 61 des Radialschlitzes 6 wird durch eine entsprechende Bemessung des Radialschlitzes 6 in Umlaufrichtung U des Spinnrotors 1 erreicht, da seine Höhe h möglichst klein sein soll. Wie ein Vergleich der Figuren 11 und 12 zeigt, kann der Radialschlitz 6 unterschiedliche Größen haben und sich über verschiedene Winkel erstrecken. Während der Radialschlitz 6 sich gemäß Figur 12 lediglich über 180° erstreckt, beträgt dieser Winkel gemäß Figur 11 wesentlich mehr und kann u. U. sich sogar über den gesamten Umfang (360°) erstrecken. Wird somit der Winkel, über welchen sich der Radialschlitz 6 erstreckt, größer gewählt, so kann die Höhe h des Radialschlitzes 6 kleiner gehalten werden.

Es hat sich gezeigt, daß es von Vorteil ist, wenn der Radialschlitz 6 kleiner als 360° ist. Der Radialschlitz 6 wird durch eine Schlitzbegrenzung 600 mit den Radialschlitz 6 vor und hinter der Austrittsmündung 302 des Faserspeisekanals 3 begrenzenden Seitenwänden 601 und 602 gebildet, die sich im wesentlichen parallel zur Rotorachse 15 erstrecken und radial bis in Nähe der Faserführungsfläche 10 des Spinnrotors 1 reichen. Diese Schlitzbegrenzung 600 kann in bezug auf die Austrittsmündung 302 des Faserspeisekanals 3 an unterschiedlichen Stellen im Ansatz 20 des Rotorgehäusedeckels 2 angeordnet sein, z. B. lediglich im Bereich hinter der Austrittsmündung 302 des Faserspeisekanals 3, bezogen auf die Umlaufsrichtung U des Spinnrotors 1.

Die Schlitzbegrenzung 600 erstreckt sich bei den Ausführungen gemäß den Fig. 11 bis 13 unterschiedlich weit in Richtung zur Austrittsmündung 302 des Faserspeisekanals 3. Gemäß den Fig. 11 und 12 befindet sich die Seitenwand 601 - bezogen auf die Umlaufrichtung U des Spinnrotors 1 - unmittelbar hinter der Austrittsmündung 302 des Faserspeisekanals 3, während sie sich gemäß Fig. 14 neben und gemäß Fig. 13 im wesentlichen gegenüber der Austrittsmündung 302 des Faserspeisekanals 3 befindet. Je nach Rotordurchmesser, Unterdruckverhältnissen etc. ist das eine Mal die eine und das andere Mal eine andere Ausbildung besonders vorteilhaft, doch hat es sich als vorteilhaft erwiesen, wenn zumindest ein Teil der Schlitzbegrenzung 600 sich über den Bereich erstreckt, der sich diametral gegenüber von der Austrittsmündung 302 des Faserspeisekanals 3 befindet.

Die bis in Nähe der Faserführungsfläche 10 des Spinnrotors 1 reichende Schlitzbegrenzung 600 bewirkt, daß die aus dem Faserspeisekanal 3 austretende, die Fasern 90 transportierende Luft zwangsläufig allmählich radial nach außen in die Nähe der Faserführungsfläche 10 (Gleitwand) des Spinnrotors 1 gedrängt wird und damit die Fasern 90 Faserführungsfläche 10 zugeführt werden. Die zur Faserführungsfläche 10 geleiteten Fasern 90 werden auf dieser abgelegt und somit daran gehindert, mehrmals im Spinnrotor 1 umzulaufen.

Die Schlitzbegrenzung 600 kann unterschiedliche Formen aufweisen, wie ein Vergleich der Fig. 11 bis 14 zeigt. Gemäß den Fig.11 und 12 sind die Seitenwände 601 und 602 im wesentlichen gerade ausgebildet, was eine einfache Fertigung durch Fräsen erlaubt. Diese geraden Seitenwände 601 und 602 sind untereinander durch eine konvexe Fläche 603 verbunden. Dabei kann diese konvexe Fläche 603 auch durch das den Fadenabzugskanal 4 aufnehmende Fadenabzugsrohr gebildet werden.

Noch vorteilhafter als die in den Fig. 11 und 12 gezeigte Ausbildung der Schlitzbegrenzung 600 ist die in Fig. 14 gezeigte Schlitzbegrenzung. Diese ist Teil des Vorsprungs oder Ansatzes 20, der aus zwei Teilen 21 und 22 (siehe Fig. 10) besteht. Teil 21 ist dabei integrierter Bestandteil des Rotorgehäusedeckels 2, während Teil 22 ein lösbar mit diesem verbundenes, auswechselbares Element ist. Die Trennlinie 23 zwischen den Teilen 21 und 22 befindet sich dabei in der Ebene der dem Rotorgehäusedeckel 2 zugewandten Führungsfläche 62 des Radialschlitzes 6, so daß das auswechselbare Element (Teil 22) an seinem dem Spinnrotor 1 abgewandten Ende am Rotorgehäusedeckel 2 anliegt. Die aus dem Faserspeisekanal 3 austretenden Fasern 90 werden auf diese Weise gegen die eine Faserausbreitfläche 60 bildende Führungsfläche des Radialschlitzes 6 geleitet. Dabei besteht keine Gefahr, daß die Fasern 90 in den Bereich der Trennlinie 23 gelangen und dort hängenbleiben könnten.

Der Radialschlitz 6 wird nicht, wie bei dem mit Hilfe der Fig. 15 gezeigten Ausführungsbeispiel, beidseitig durch ein und dasselbe Bauteil begrenzt, sondern grenzt an einer Seite an ein auswechselbares Element (Teil 22) tragendes Teil (Rotorgehäusedeckel 2) an und wird axial in entgegengesetzter Richtung und auch seitlich durch dieses auswechselbare Element (Teil 22) begrenzt.

Das auswechselbare Element (Teil 22 des Vorsprunges oder Ansatzes 20 des Rotorgehäusedeckels 2) wird auf eine Fadenabzugsdüse 40 aufgeschoben, die in Teil 21 des Ansatzes 20 eingeschraubt wird. Die Fadenabzugsdüse 40 geht in das den Fadenabzugskanals 4 aufnehmende Fadenabzugsrohr über und kann funktionell als ein Teil hiervor angesehen werden.

Bei der soeben mit Hilfe der Fig. 10 und 14 beschriebenen Ausbildung der Schlitzbegrenzung 600 wird die konvexe Fläche 603 nicht durch das den Fadenabzugskanal bildende oder aufnehmende Fadenabzugsrohr - oder die Fadenabzugsdüse 40 - gebildet, sondern durch dasselbe Bauelement, das auch die Seitenwände 601 und 602 bildet. Es bilden sich auf diese Weise auch parallel zur Rotorachse 15 keine Schlitze, in welche Fasern 90 eindringen könnten.

Um Turbulenzen der den Faserspeisekanal 3 verlassenden und den Radialschlitz 6 durchströmenden Luft zu vermeiden, ist gemäß Fig. 14 vorgesehen, daß die Seitenwände 601 und 602 über abgerundete Ecken 604 und 605, d.h. bogenförmig, in eine im wesentlichen konzentrisch zur Rotorachse 15 verlaufende Verbindungswand 606 übergehen, die nicht mehr Bestandteil der Schlitzbegrenzung 600 ist.

Wie Fig. 13 zeigt, kann der Radialschlitz 6 auch durch konvexe Seitenwände 601 und 602 begrenzt werden. Dabei nimmt die Konvexität in der Seitenwand 601 in Richtung zur Fläche 603, die sich gemäß Fig. 13 in Nähe der Austrittsmündung 302 des Faserspeisekanals 3 befindet, zu, um dann in der Seitenwand 602 wieder abzunehmen. Eine derartige Ausbildung der Schlitzbegrenzung 600, die in Umfangsrichtung des Ansatzes 20 unterschiedlich bemessen sein kann, ist strömungsmäßig besonders günstig.

Wenn auch in Einzelfällen, insbesondere bei kleinen Garnnummern, für welche der Faserstrom schwächer ist als wie für grobe Garnnummern, eine Schlitzerstreckung von weniger als 180° ausreichend sein kann, so hat es sich dennoch als zweckmäßig herausgestellt, zur Ermöglichung dünner und zur Erzielung breiter Faserschleier größere Winkel als 180° zu wählen. Der Radialschlitz 6 soll sich somit, wie in Figur 12 gezeigt, in der Regel über mindestens den halben Rotorumfang erstrecken.

Figur 13 zeigt eine andere Ausbildung des Radialschlitzes 6, der sich über mehr als den halben Rotorumfang erstreckt. Dabei erstreckt sich der Radialschlitz 6 in Umlaufrichtung U des Spinnrotors 1 im wesentlichen ebenso weit wie bei der in Figur 11 gezeigten Ausführung. Im Gegensatz zu der früher erörterten Ausführung beginnt der Radialschlitz 6 jedoch bereits vor der Austrittsmündung 302 des Faserspeisekanals 3 in den Radialschlitz 6. Dieser beginnt mit einem Abschnitt 63, der radial nach außen offen ist. Hieran schließt sich ein weiterer Abschnitt 64 an, der sich bis in Höhe der Austrittsmündung 302 des Faserspeisekanals 3 erstreckt und welcher radial nach außen durch eine Wand 65 abgeschirmt ist, so daß der Abschnitt 64 kanalartig ausgebildet ist. An diesen Abschnitt 64 schließt sich wieder ein radial nach außen offener Abschnitt 66 an. Durch den Abschnitt 64 wird der im Spinnrotor 1 erzeugte Luftstrom gebündelt und damit sein Einfluß auf den den Faserspeisekanal 3 verlassenden Faserstrom verstärkt. Auch diese Maßnahme fördert die Ausbreitung des Faserstromes über den Umfang des Radialschlitzes 6.

Wie Figur 1 zeigt, ist es nicht unbedingt erforderlich, daß die durch die Faserausbreitfläche 60 gebildete Führungsfläche und die Führungsfläche 64 parallel zueinander verlaufen. Gemäß Figur 8 verläuft die Faserausbreitfläche 60 parallel zu der durch die Fasersammelrille 11 gelegten Ebene, während die Führungsfläche 62 konusförmig ausgebildet ist in der Weise, daß sich der Radialschlitz 6 radial nach außen verjüngt. Es ist auch möglich, die Faserausbreitfläche 60 und die Führungsfläche 62 mit unterschiedlicher Konizität auszubilden, wobei sich der Radialschlitz 6 wiederum nach außen verjüngt, oder aber mit gleicher Konizität, wie dies Figur 9 zeigt. Die beiden, die Rotorachse 15 schneidenden Flächen (Faserausbreitfläche 60 und Führungsfläche 62) können aber auch beide nicht nur parallel zueinander, sondern auch parallel zu der durch die Fasersammelrille 11 gelegten Ebene verlaufen, wie dies oben im Zusammenhang mit einem Vergleich zwischen den Figuren 9 und 10 erläutert wurde.

Der gebündelte Luftstrom kann auch durch einen schwachen Druckluftstrom gebildet bzw. verstärkt werden.

Ein weiteres Ausführungsbeispiel, bei dem ein gebündelter Luftstrom in den Radialschlitz 6 geleitet wird, zeigt Fig. 20. Hierbei geht die Schlitzbegrenzung 600 in die Wand 65 über. In den Abschnitt 63 mündet eine Bohrung 630, durch welche hindurch Luft in den Abschnitt 63 und von dort in den Abschnitt 64 mit der Austrittsmündung 302 des Faserspeisekanals 3 gelangt. Bei dieser Luft kann es sich je nach den Gegebenheiten um Saugluft handeln, die aufgrund des im Spinnrotor 1 herrschenden Unterdruckes angesaugt wird, oder aber auch um Überdruck, der in den Radialschlitz 6 geblasen wird.

Mit Hilfe einer Ausführung gemäß Fig. 20 kann ein relativ kräftiger Luftstrom im Bereich der Austrittsmündung 302 des Faserspeisekanals 3 erreicht werden, was sich positiv auf das erzeugte Garn auswirkt. Dieser Luftstrom, der gezwungen wird, den Mündungsbereich des Faserspeisekanals 3 zu passieren, ist wesentlich konzentrierter (gebündelter) als ein Luftstrom, der mit Hilfe einer Vorrichtung gemäß Fig. 13 den Mündungsbereich passiert, da der Luftstrom, um den Mündungsbereich des Faserspeisekanals 3 zu passieren, nicht entgegen der Fliehkraft zu strömen braucht.

Die Faserverteilfläche 300 des Faserspeisekanals 3 und auch die Faserausbreitfläche 60, die den Radialschlitz 6 begrenzt, sind einem erhöhten Verschleiß unterworfen, da die Fasern 90 gegen diese Flächen prallen und durch diese umgelenkt werden müssen. Um die Lebensdauer dieser Flächen zu erhöhen, ist es daher von Vorteil, wenn zumindest eine von ihnen, vorzugsweise jedoch beide, mit einem geeigneten Verschleißschutz versehen ist.

Der Verschleißschutz kann dabei beispielsweise als Beschichtung vorgesehen werden, wie sie für die Faserführungsfläche 10 des Spinnrotors 1 oder auch die Fadenabzugsdüse 40 üblich ist. Es kommen z.B. Chrom- oder Diamantbeschichtungen in Frage. Auch ist es möglich, die Oberfläche zu vernickeln oder, wenn das die Faserverteilfläche 300 bzw. die Faserausbreitfläche 60 aufweisende Teil aus Aluminium besteht, zu eloxieren. Andere Arten des Verschleißschutzes können sich jedoch ebenfalls als vorteilhaft erweisen.

Die gewählte Art hängt nicht alleine von seinen Wirkungen in bezug auf den Verschleißschutz ab, sondern auch von seinen Eigenschaften dem zu verspinnenden Fasern 90 gegenüber. Auch spielt dabei die Geometrie des zu schützenden Teils eine Rolle. So ist z.B. das Innere des letzten Länngenabschnittes 30 des Faserspeisekanals 3 mit der Faserverteilfläche 300 sehr schwer zugänglich. Die Wahl des Verschleißschutzes hängt deshalb auch davon ab, ob die Faserverteilfläche 300 einteilig mit dem restlichen Umfangsbereich des Längenabschnittes 30 ausgebildet ist oder ob sie Teil eines Einsatzbleches 5 (siehe Fig. 7.) oder eines in anderer Weise ausgebildeten Einsatzes ist.

Die Erfindung läßt sich mit Vorteil auch bei bestehenden Rotorspinneinheiten in einfacher Weise nachrüsten oder auch dem jeweiligen Rotordurchmesser anpassen. Fig. 15 zeigt eine Ausführung, bei der der Radialschlitz 6 Teil eines auswechselbaren Elementes 24 ist. Gemäß Fig. 15 ist das Element 24 ein Ring, der auf den Vorsprung oder Ansatz 20 des Rotorgehäusedeckels 2 aufgesetzt ist. Der Radialschlitz 6 beginnt bereits im Ansatz 20, der auch die Austrittsmündung 302 des Faserspeisekanals 3 enthält. Zur Anpassung an den Rotordurchmesser können verschiedene Ringgrößen aufgesetzt werden.

Statt des Ringes kann auch der gesamte Vorsprung oder Ansatz 20 oder ein Teil hiervon (siehe Fig. 10) auswechselbar gestaltet werden. Zweckmäßigerweise wird hierbei der Ansatz 20 über einen Teil des Fadenabzugsrohres mit dem Fadenabzugskanals 4 am Rotorgehäusedeckel 2 befestigt.

Wie Fig. 15 zeigt, läßt sich ein Radialschlitz 6 der beschriebenen Ausführungen nicht nur dann mit Vorteil einsetzen, wenn der Spinnunterdruck mittels einer externen Unterdruckquelle (siehe Leitung 14) erzeugt wird, sondern auch dann, wenn der Spinnrotor 1 Ventilationsöffnungen 17 aufweist, um selbst den erforderlichen Spinnunterdruck zu erzeugen. In diesem Fall ist die Leitung 14 an die Atmosphäre angeschlossen.

Die Fig. 16 und 17 zeigen eine weiter Ausbildung eines Rotorgehäusedeckels 2 mit einem Radialschlitz 6, der im wesentlichen gemäß Fig. 14 ausgebildet ist. Die Seitenwände 601 und 602 sowie die diese Wände verbindende Fläche 603 werden bei diesem Ausführungsbeispiel durch ein Austauschteil 67 gebildet. Dieses Austauschteil 67 besitzt ein Kopfteil 617 mit der Faserausbreitfläche 60, die eine verschleißgeschützte Oberfläche aufweist. Das Austauschteil 61 besitzt eine zentrische Ausnehmung 671, die sich im Kopfteil 670 auf dessen dem Rotorgehäusedeckel 2 abgewandten Seite erweitert. Die Ausnehmung 611 dient der Aufnahme der Fadenabzugsdüse 40.

Die Seitenwände 601 und 602 sowie die Fläche 603 sind in axialer Richtung verlängert und schließen auf ihrer dem Radialschlitz 6 abgewandten Seite zwischen sich einen Steg 674 ein. Dieser Steg 674 verbindet das die Faserausbreitfläche 60 des Radialschlitzes 6 aufweisende Teil mit einem Befestigungsteil 672, das sich radial nach außen erstreckt. Der Steg 674 mit dem Befestigungsteil 672 ragt bis in den Rotorgehäusedeckel 2 hinein, der eine entsprechende, sich radial nach außen erstreckende Ausnehmung 200 aufweist. Das in bezug auf den die Faserausbreitfläche 60 aufnehmende Kopfteil 670 sich radial nach außen erstreckende Befestigungsteil 672 befindet sich auf diese Weise in bezug auf die Umlaufrichtung U des Spinnrotors 1 vor der Einmündung des Faserspeisekanals 3.

Das mit dem Rotorgehäusedeckel 2 verbundene Befestigungsteil 672 ist in seinem Bereich, der radial über den Durchmesser des Kopfteiles 670 hineinragt, vertieft im Rotorgehäusedekkel 2 angeordnet und dabei soweit gegenüber dem Kopfteil 60 zurückversetzt, daß seine dem Spinnrotor 1 zugewandte Fläche 673 im wesentlichen bündig zu der dem Spinnrotor zugewandten Fläche 607 des Rotorgehäusedeckels 2 ist. Um trotzdem auszuschließen, daß Fasern 90 an den Kanten der die Ausnehmung 200 und der das Befestigungsteil 672 begrenzenden Seitenwände hängenbleiben können, weisen die Radialwände 677, 678 des Befestigungsteiles 672 und die diesen Radialwänden 677, 678 benachbarten Wände der Ausnehmung 200 auf ihrer dem Spinnrotor 1 zugewandten Seite abgerundete Kanten auf.

Das Austauschteil 67 ist mit Hilfe seines Befestigungsteiles 672 mit dem Rotorgehäusedeckel 2 verbunden. Zu diesem Zweck besitzt das Befestigungsteil 672 eine Bohrung 675, durch welche hindurch sich eine Schraube 676 erstreckt, die in eine Gewindebohrung 201 des Rotorgehäusedeckels 2 eingeschraubt ist. Dabei wird das Austauschteil 67 durch die mit seinen Seitenwänden 601 und 602 zusammenarbeitenden Seitenwände der Ausnehmung 200 in seiner exakten Position fixiert.

Wie Fig. 16 zeigt, sind die Radialwände 677 und 678 des Befestigungsteiles 612 im wesentlichen in Verlängerung der den Radialschlitz begrenzenden Seitenwände 602 und 603 angeordnet. Dies ermöglicht eine einfache Fertigung. Lediglich die Seitenwand 602 und die Radialwand 678 sind wegen des hier vorgesehenen Faserspeisekanals 3 nicht exakt in Flucht zueinander angeordnet. Doch auch diese Flächen lassen sich genau in Flucht zueinander anordnen, indem diese Wände 602 und 678 in etwas größerem Abstand vom Faserspeisekanal 3 angeordnet werden.

Bei den in den Fig. 6, 8 und 9 gezeigten Ausführungen ist der Radialschlitz 6 im Ansatz 20 des Rotorgehäusedeckels 2 angeordnet. Vorteilhafter ist dagegen eine Ausführung gemäß Fig. 15, gemäß welcher der Radialschlitz 6 in einem auswechselbaren Element 24 angeordnet. In der Fertigung einfacher, insbesondere auch im Hinblick auf einen evtl. vorzunehmenden Verschleißschutz ist jedoch eine Ausbildung des Radialschlitzes 6 nach den Fig. 10 und 16/17, gemäß welchen der Radialschlitz 6 lediglich durch die Faserausbreitfläche 60 einen auswechselbaren Teiles 22 (Fig. 12) bzw. eines Austauschteiles 61 begrenzt wird.

Wie oben erwähnt, ist es günstig, wenn die Höhe h des Radialschlitzes 6 an die Garnstärke (Garnnummer) angepaßt werden kann. Dies geschieht am einfachsten dadurch, daß diese Höhe h einstellbar ausgebildet wird, da dann auf einen Austausch des den Radialschlitz 6 aufnehmenden oder begrenzenden Teiles (z.B. Teil 22 in Fig. 10 oder Element 24 in Fig. 15) verzichtet werden kann. Die Fig. 18 und 19 zeigen ein Ausführungsbeispiel, mit welchem eine solche Höheneinstellung des Radialschlitzes 6 erfolgen kann. Am Rotorgehäusedeckel 2 ist gemäß Fig. 18 ein Austauschteil 68 austauschbar befestigt, das im Bereich seines Kopfstückes 680 eine im wesentlichen runde Außenkontur aufweist. Im Bereich des Radialschlitzes 6 besitzt das Austauschteil 68 wiederum Seitenwände 601 und 602, die in gewünschter Weise orientiert sind - z.B. gemäß einer der Fig. 11 bis 14. Wie beim zuvor mit Hilfe der Fig. 16 und 17 erläuterten Ausführungsbeispiel sind auch hier die Seitenwände 601 und 602 in Richtung Rotorgehäusedeckel 2 verlängert, so daß der Austauschteil 678 in eine entsprechende Ausnehmung 202 des Rotorgehäusedeckels 2 hineinragt. Zentrisch im Austauschteil 68 ist ein Teil des Fadenabzugskanals 4 vorgesehen, der seine Fortsetzung im Rotorgehäusedeckel 2 bzw. in einem dort eingesetzten Fadenabzugsrohr (siehe Fig. 17) findet. Auf der dem Rotorgehäusedeckel 2 abgewandten Stirnseite des Austauschteiles 68 befindet sich eine konzentrische Ausnehmung 681 zur Aufnahme einer Fadenabzugsdüse 40.

Auf der am Rotorgehäusedeckel 2 zugewandten Stirnseite des Austauschteiles 68 ist exzentrisch eine Gewindebohrung 682 vorgesehen, in die eine sich durch den Rotorgehäusedeckel 2 erstreckende Schraube 683 hineinragt. Durch Drehen dieser Schraube 683 kann die axiale Position des Austauschteiles 68 stufenlos eingestellt werden.

Wie aus Fig. 18 ersichtlich, kann zur Fixierung der jeweiligen Schlitzbreite ein als Scheibe ausgebildetes Distanzstück 69 gewünschter Stärke zwischen Rotorgehäusedeckel 2 (oder einem anderen das Austauschteil 69 tragenden Teiles) und (Befestigungsteil des Austauschteiles 68) vorgesehen werden. Dabei ändert sich jedoch auch die Position der Fadenabzugsdüse 40 gegenüber dem Rotorgehäusedeckel 2 und dadurch auch gegenüber dem Spinnrotor 1, der seinerseits in einem vorgegebenen Abstand zum Rotorgehäusedeckel 2 angeordnet ist.

In der Regel ist jedoch eine solche Abstandsänderung zwischen Fadenabzugsdüse 40 und Spinnrotor 1 nicht erwünscht. Um die unveränderte Version der Fadenabzugsdüse 40 gegenüber dem Spinnrotor 1 zu sichern, ist gemäß Fig. 19 vorgesehen, daß bei geringer Höhe h des Radialschlitzes 6 ein Distranzstück 690 in die Ausnehmung 681 zwischen Austauschteil 68 und Fadenabzugsdüse 40 eingesetzt wird, so daß dieses Distanzstück 690 die Änderung der Höhe h kompensiert. Der Einfachheit halber kann dabei vorgesehen werden, daß es sich bei den Distanzstücken 69 und 690 um ein und dieselbe Scheibe handelt, die wahlweise zwischen Rotorgehäusedeckel 2 (oder einem anderen das Austauschteil 68 tragenden Teiles) und Austauschteil 68 oder zwischen Austauschteil 68 und Fadenabzugsdüse 40 eingesetzt wird je nach der gewünschten Schlitzbreite.

Je nach Größe und Anzahl der Abstufungen für die Höhe h des Radialschlitzes 6 können mehrere Distanzstücke 69, 690 in Kombination oder unterschiedlicher Stärke Anwendung finden, die entsprechend der gewünschten Höhe h und der gewünschten Position auf die beiden genannten Stellen zu verteilen sind.

Unabhängig davon, ob das Austauschteil 67 (Fig. 16, 17) oder 69 (Fig. 18, 19) mit oder ohne Zuhilfenahme von Distanzstükken 69, 690 eingestellt wird, ist zur axialen Führung des Austauschteiles 67 oder 68 stets vorgesehen, daß dieses mindestens eine Führungswand aufweist, die mit einer entsprechenden Gegenwand eines das Austauschteil 67 oder 68 tragenden Teiles, z.B. des Rotorgehäusedeckels 2, zusammenarbeitet. Diese Führungswand bzw. -wände sind gemäß den Ausdührungsbeispielen nach den Fig. 16 bis 18 stets in axialer Verlängerung der Seitenwände 601 und 602 des Austauschteiles 67 bzw. 68 angeordnet und daher - mit Ausnahme der Radialwände 677 und 678 - in den Figuren nicht extra gekennzeichnet. Die Gegenwand bzw. -wände werden durch die Seitenwände der Ausnehmung 200 bzw. 202 gebildet.

Durch die Wahl des Ortes der Trennstellen zwischen dem austauschbaren Element 67, 68 bzw. Teil 22 und dem Rotorgehäusedeckel 2 oder einem anderen Teil, an dem das austauschbare Element 67, 68 bzw. 22 befestigt ist, läßt sich in der Regel ein Hängenbleiben von Fasern 90 an dieser Stelle vermeiden. Um aber auch sogenannten Ausreißern unter den Fasern 90 keine Gelegenheit zu bieten, sich hier festzusetzen kann als zusätzliche Maßnahme vorgesehen werden, daß das austauschbare Element 67, 68, bzw. 22 und sein Träger, z.B. Rotorgehäusedeckel 2, mit ihren Berührungsflächen fest gegeneinander gedrückt werden.

Zu diesem Zweck kann z.B. im auswechselbaren Element 67 bzw. 68 für die Aufnahme des Verbindungselementes (Schraube 676 in Fig. 19/17 bzw. 686 in Fig. 18/19) eine Bohrung vorgesehen sein, die gegenüber dem Verbindungselement seitliche Verschiebungen zuläßt. Das austauschbare Element 67 bzw. 68 weist auf seiner den genannten Führungswänden zwischen dem austauschbaren Element 67 bzw. 68 und seinem Träger abgewandten Seite eine rampenähnliche Fläche auf, die mit einer rampenähnlichen Fläche (nicht gezeigt) des Trägers zusammenarbeitet. Diese Rampen sind so geneigt, daß das auswechselbare Element 67 bzw. 68 bei stärkerem Anziehen des Verbindungselementes (Schraube 676 bzw. 683) mit seiner Rampe fester gegen die Rampe des Trägers gedrückt wird, welche aufgrund dieses Druckes eine resultierende Kraft in Richtung zu den zusammenwirkenden Flächen von Element 67 bzw. 68 und Träger erzeugt.

Gemäß einer alternativen Ausführung, z.B. nach den Ausführungsbeispielen gemäß den Figuren 16 bis 19, kann die angestrebte Wirkung dadurch erzielt werden, daß das auswechselbare Element 67 bzw. 68 an seinem Träger mittels eines Verbindungselementes (Schraube 676 in Fig. 16/17 bzw. 686 in Fig. 18/19) so befestigt ist, daß dieses Verbindungselement auf das auswechselbare Element 67 bzw. 68 in Richtung zu den zusammenwirkenden Führungswänden des auswechselbaren Elementes 67 bzw. 68 und seines Trägers (z.B. Rotorgehäusedeckel 2) einen Druck ausübt. Dies geschieht bei den Ausführungen nach den Fig. 16 bis 19 auf einfachste Weise dadurch, daß bei in seiner Arbeitsstellung positioniertem austauschbarem Element 67 bzw. 68 die Bohrung 675 im Element 67 sowie die Gewindebohrung 201 oder eine entsprechende Bohrung im Element 68 und die Gewindebohrung 682 nicht exakt in Flucht zueinander angeordnet sind, sondern um ein geeignetes geringes Maß zueinander versetzt sind in der Weise, daß die Gewindebohrung 201 bzw. 682 näher bei der Rotorachse 15 angeordnet ist als die zugeordnete Bohrung in dem in seiner Arbeitsstellung lose positionierten auswechselbaren Element 67 bzw. 68. Es versteht sich von selbst, daß dieser Versatz nicht zu groß sein kann, da sonst ein ordnungsgemäßes Befestigen des Elementes 67 bzw. 68 an seinem Träger (z.B. Rotorgehäusedekkel 2) nicht möglich ist. Eine solche Ausführung hat die gewünschte Wirkung auch dann in stets gleicher Weise unabhängig davon, ob die Höhe h des Radialschlitzes 6 eingestellt werden kann oder nicht.

Bei den zuvor beschriebenen Ausführungsbeispielen sind die Seitenwände 601 und 602 in Richtung zum Rotorgehäusedeckel 2 verlängert, so daß die in die Ausnehmung 202 des Rotorgehäusedeckels 2 hineinragenden Wände in die zitierten Seitenwände 601 und 602 übergehen. Dies ist jedoch keine unabdingbare Voraussetzung. Vielmals können die in die Ausnehmung 202 hineinragenden Führungswände des Austauschteiles 678 durchaus versetzt zu den Seitenwänden 601 und 602 angeordnet und mit diesen über eine eine Stufe bildende Verbindungsfläche verbunden sein (nicht gezeigt).

Wie oben schon angegeben, braucht der Faserspeisekanal 3 sich nicht bis in den Spinnrotor 1 hineinzuerstrecken, sondern kann alternativ auch gegen die Innenwand (Faserführungsfläche 10) eines im wesentlichen konusförmigen angetriebenen oder stillstehenden Faserführungskörpers (nicht gezeigt) gerichtet sein, der mit seinem größeren Innendurchmesser innerhalb des Spinnrotors 1 endet. In diesem Fall kann das Austauschteil 67 bzw. 68 innerhalb dieses Faserführungskörpers angeordnet sein und von diesem getragen werden, so daß dieses Austauschteil 67 bzw. 68 nicht vom Rotorgehäusedeckel 2 getragen wird - oder aber lediglich unter Zwischenschaltung eines Faserführungskörpers.

## Patentansprüche

1. Offenend-Spinnvorrichtung mit einer Speisevorrichtung (7), einer Auflösevorrichtung (72), mit einer Abzugsvorrichtung (8), einem Rotorgehäuse (13), einem Rotorgehäusedeckel (2), mit einem Ansatz (20), der dem Spinnrotor (1) gegenüberliegt und in diesen hineinragt, mit einer Fadenabzugsdüse (40), wobei der Ansatz (20) wenigstens teilweise als auswechselbares Element (67, 68) ausgestaltet ist, das mittels eines Verbindungselements (676, 683) mit dem Rotorgehäusedeckel (2) verbunden ist, **dadurch gekennzeichnet, daß** zum Schließen von Trennstellen zwischen auswechselbarem Element (67, 68) und Rotorgehäusedeckel (2) und zum Fixieren des auswechselbaren Elements (67, 68), das Verbindungselement (676, 683) einen Druck in Richtung von auswechselbarem Element (67, 68) zu Rotorgehäusedeckel (2) ausübt, und daß das auswechselbare Element (67, 68) ein Kopfteil (670) und ein Befestigungsteil (672) besitzt, das radial über den Durchmesser des Kopfteils (670) ragt, wobei das auswechselbare Element (67, 68) vertieft im Rotorgehäusedeckel (2) angeordnet ist.

2. Offenend-Spinnvorrichtung nach Anspruch 1, **dadurch gekennzeichnet, daß** das auswechselbare Element (67, 68) mit seiner dem Spinnrotor (1) zugewandten Fläche bündig im Rotorgehäusedeckel (2) angeordnet ist.

3. Offenend-Spinnvorrichtung nach Anspruch 1 oder 2, **dadurch gekennzeichnet, daß** das auswechselbare Element (67, 68) eine Bohrung (675) für das Zusammenarbeiten mit einem Verbindungselement (676, 683) besitzt.

4. Offenend-Spinnvorrichtung nach einem oder mehreren der Ansprüche 1 bis 3, **dadurch gekennzeichnet, daß** der Rotorgehäusedeckel (2) eine Ausnehmung (202) zur Aufnahme des auswechselbaren Elements (67, 68) besitzt.

5. Offenend-Spinnvorrichtung nach einem oder mehreren der Ansprüche 1 bis 4, **dadurch gekennzeichnet, daß** das auswechselbare Element (67, 68) einen Träger für die Fadenabzugsdüse (40) bildet und eine konzentrische Ausnehmung (681) zur Aufnahme der Fadenabzugsdüse (40) besitzt.

6. Auswechselbares Element (67, 68) zur Ausgestaltung eines Ansatzes (20) eines Rotorgehäusedeckels (2) für eine Offenend-Spinnvorrichtung nach einem oder mehreren der Ansprüche 1 bis 5, **dadurch gekennzeichnet, daß** zum Fixieren des auswechselbaren Elements (67, 68) dieses mit einem Verbindungselement (676, 683) in Verbindung steht, das einen Druck in Richtung von auswechselbarem Element (67, 68) zum Rotorgehäusedeckel (2) ausübt und das auswechselbare Element (67, 68) ein Kopfteil (670) und ein Befestigungsteil (672) besitzt, wobei das Befestigungstell (672) radial über den Durchmesser des Kopfteiles (670) hinausragt.

7. Auswechselbares Element nach Anspruch 6, **dadurch gekennzeichnet, daß** im auswechselbaren Element (67, 68) eine Bohrung vorgesehen ist zur Aufnahme eines Verbindungselementes (676, 683).

## Claims

1. Open-end spinning device with a feed device (7), a opening device (72) with a take-off device (8), a rotor housing (13), a rotor housing cover (2) with a shoulder (20) located opposite and extending into the spinning rotor (1), with a thread draw-off nozzle (40) with the shoulder (20) designed at least partly as an exchangeable element (67,68) that is connected by means of a connecting element (676, 683) to the rotor housing cover (2), **characterized in that** for the purpose of closing the parting points between the exchangeable element (67, 68) and rotor housing cover (2) and for fixing the exchangeable element (67, 68), the connecting element (676, 683) exerts a pressure in the direction from the exchangeable element (67, 68) to the rotor housing cover (2), and that the exchangeable element (67, 68) is made up of a head part (670) and a fastening part (672) that projects radially over the diameter of the head part (670) with the exchangeable element (67, 68) arranged recessed in the rotor housing cover (2).

2. Open-end spinning device according to Claim 1, **characterized in that** the face of the exchangeable element (67, 68) facing towards the spinning rotor (1) is arranged flush in the rotor housing cover (2).

3. Device according to Claim 1 or 2, **characterized in that** the exchangeable element (67, 68) features a hole (675) to facilitate interaction with the connecting element (676, 683).

4. Open-end spinning device according to one or several of the Claims 1 to 3, **characterized in that** the rotor housing cover (2) features a recess (202) for accepting the exchangeable element (67, 68).

5. Open-end spinning device according to one or several of the Claims 1 to 4, **characterized in that** the exchangeable element (67, 68) forms a carrier for the thread draw-off nozzle (40) and features a concentric recess (681) for accepting the thread draw-off nozzle (40).

6. Exchangeable element (67, 68) for developing a shoulder (20) of a rotor housing cover (2) for an open-end spinning device according to one or several of the Claims 1 to 5, **characterized in that** to fix the exchangeable element (67, 68) in position it is connected to a connecting element (676, 683) that exerts a pressure in the direction from the exchangeable element (67, 68) to the rotor housing cover (2) and the exchangeable element (67, 68) is made up of a head part (670) and a fastening part (672) with the fastening part (672) extending radially across the diameter of the head part (670).

7. Exchangeable element according to Claim 6, **characterized in that** a hole is provided in the exchangeable element (67, 68) for the purpose of accepting a connecting element (676, 683).

## Revendications

1. Dispositif de filature à fibres libérées comportant un dispositif d'alimentation (7), un dispositif d'ouvraison (72), un dispositif d'extraction (8), un carter de rotor (13), un couvercle (2) du carter de rotor, une saillie (20) située en face du rotor (1) de filature et y pénétrant, une buse (40) de sortie du fil, l'épaulement (20) étant au moins partiellement conçu comme élément échangeable (67, 68) qui est relié avec le couvercle (2) du carter de rotor au moyen d'un raccord (676, 683), **caractérisé en ce que** pour fermer des endroits de séparation entre l'élément échangeable (67, 68) et le couvercle (2) du carter de rotor et pour fixer l'élément échangeable (67, 68), le raccord (676, 683) exerce une pression depuis l'élément échangeable (67, 68) vers le couvercle (2) du carter de rotor et **en ce que** l'élément échangeable (67, 68) comporte une partie de tête (670) et une partie de fixation (672) s'étendant de façon radiale au-delà du diamètre de la partie de tête (670), l'élément échangeable (67, 68) étant disposé en retrait dans le couvercle (2) du carter de rotor.

2. Dispositif de filature à fibres libérées selon la revendication 1, **caractérisé en ce que** l'élément échangeable (67, 68) avec sa surface orientée vers le rotor (1) de filature est disposé à fleur dans le couvercle (2) du carter de rotor.

3. Dispositif de filature à fibres libérées selon la revendication 1 ou 2, **caractérisé en ce que** l'élément échangeable (67, 68) comporte un alésage (675) pour coopérer avec le raccord (676, 683).

4. Dispositif de filature à fibres libérées selon l'une ou plusieurs des revendications 1 à 3, **caractérisé en ce que** le couvercle (2) du carter de rotor comporte un évidement (202) pour recevoir l'élément échangeable (67, 68).

5. Dispositif de filature à fibres libérées selon l'une ou plusieurs des revendications 1 à 4, **caractérisé en ce que** l'élément échangeable (67, 68) constitue un support pour la buse (40) de sortie du fil et qu'il comporte un évidement concentrique (681) pour recevoir la buse (40) de sortie du fil.

6. Elément échangeable (67, 68) pour réaliser une saillie (20) d'un couvercle (2) du carter de rotor pour un dispositif de filature à fibres libérées, selon l'une ou plusieurs des revendications 1 à 5, **caractérisé en ce que** pour fixer l'élément échangeable (67, 68) celui-ci est en liaison avec un raccord (676, 683) qui exerce une pression depuis l'élément échangeable (67, 68) vers le couvercle (2) du carter de rotor et **en ce que** l'élément échangeable (67, 68) comporte une partie de tête (670) et une partie de fixation (672) s'étendant de façon radiale au-delà du diamètre de la partie de tête (670).

7. Elément échangeable selon la revendication 6, **caractérisé en ce que** dans l'élément échangeable (67, 68) il est prévu un alésage pour recevoir un raccord (676, 683).
